# EUROPÄISCHE PATENTSCHRIFT

(11) **EP 1 702 846 B1**
(45) Veröffentlichungstag und Bekanntmachung des Hinweises auf die Patenterteilung: **18.06.2008**
(21) Anmeldenummer: 06002223.3
(22) Anmeldetag: 03.02.2006
(51) Int. Cl.: B65B 35/52

(54) **Verfahren und Vorrichtung zum Bilden von Packungsgruppen**
Method and apparatus for stacking groups of packages
Procédé et dispositif pour empiler des groupes d'emballages

(30) Priorität: 18.03.2005 DE 102005013111
(43) Veröffentlichungstag der Anmeldung: 20.09.2006
(73) Patentinhaber: Focke & Co. (GmbH & Co. KG), 27283 Verden (DE)
(72) Erfinder: Blome, Hermann, 27337 Blender-Einste (DE)
(74) Vertreter: Bolte, Erich

(56) Entgegenhaltungen:
- EP-A- 0 465 437
- WO-A-03/062063
- GB-A- 1 141 233
- GB-A- 1 573 634
- US-A- 5 794 417

## Beschreibung

Die Erfindung betrifft ein Verfahren zur Bildung von Gruppen aus Gegenständen, insbesondere von Packungsgruppen aus mehreren übereinander angeordneten Packungen, die als Teilgruppen aus jeweils mindestens zwei Packungen auf einem auf- und abbewegbaren Packungsheber abgelegt und durch diesen einem Packungsturm zugeführt werden zur Bildung der Packungsgruppe. Weiterhin betrifft die Erfindung eine Vorrichtung zur Durchführung des Verfahrens.

Die Bildung von Packungsgruppen in einem Packungsturm ist bekannt durch WO 03/062063 A1. Einzelne Packungen werden jeweils paarweise nebeneinander liegend zugeführt und in dieser Formation auf einem Packungsheber abgelegt. Dieser hebt die nebeneinander liegenden Packungen in den Packungsturm. Die so gebildete Packungsgruppe besteht demnach aus zwei nebeneinander liegenden und zwei übereinander liegenden Packungen. Die Packungsgruppe wird in Aufwärtsrichtung aus dem Packungsturm abgefördert, und zwar durch den Packungsheber.

Bekannt ist auch bereits die Handhabung von einzeln zugeführten Gegenständen (EP 0 465 437 A1). Die einzelnen Gegenstände, nämlich Blisterpackungen, werden nacheinander in Aufwärtsrichtung einem Stapel zugeführt. Dieser wird als Einheit in Querrichtung durch einen Schieber abgefördert.

Schließlich ist die Bildung von Packungsgruppen als Einheit für einen großvolumigen Karton bekannt (US 5 794 417). Die einzeln zugeführten Packungen werden unter Bildung einer Packungslage auf einem Packungsheber gesammelt. Dieser wird dann als Einheit aufwärts bewegt und einem Keilstapel zugeführt, bis der Gesamtinhalt des Kartons komplettiert ist.

Der Stand der Technik offenbart ausschließlich Verfahren und Vorrichtungen, bei denen nebeneinander liegende oder einzelne Packungen auf einem Packungsheber abgelegt und von diesem in Vertikalrichtung einem Packungsturm zuführbar sind.

Der Erfindung liegt die Aufgabe zugrunde, durch einfache Bewegungsabläufe die Bildung von Packungsgruppen zu ermöglichen, wenn die Packungen in übereinander liegenden Teilgruppen zugeführt werden.

Zur Lösung dieser Aufgabe ist das erfindungsgemäße Verfahren durch folgende Merkmale gekennzeichnet:
a) die Teilgruppen bestehen aus jeweils mindestens zwei übereinander angeordneten Packungen und die zu bildende Packungsgruppe besteht aus einem nicht ganzzahligen Vielfachen der Teilgruppe,
b) der Packungsheber wird stets um einen der Abmessung bzw. Höhe einer Packung entsprechenden Hub aufwärts bewegt, bis die Packungen der Teilgruppe in den Packungsturm eingeführt sind,
c) bei Erreichen der der Packungsgruppe entsprechenden Anzahl von Packungen im Packungsturm wird der Packungsheber angehalten und die Packungsgruppe aus dem Packungsturm abgefördert,
d) sofern nach Abfördern der Packungsgruppe aus dem Bereich des Packungsturms Packungen auf dem Packungsheber liegen, ist dieser erneut aufwärtsbewegbar entsprechend der Abmessung einer Packung, um die auf dem Packungsheber verbliebenen Packungen in den Packungsturm für eine neue Packungsgruppe einzuführen.

Erfindungsgemäß wird demnach der Schieber bzw. der Packungsheber stets um einen einer Packung entsprechenden Takt in Förderrichtung, insbesondere in Aufwärtsrichtung, bewegt, unabhängig von der Anzahl der Packungen am Schieber bzw. auf dem Packungsheber. Nach Übergabe aller Packungen einer Teilgruppe an den Packungsturm wird der Packungsheber in einem durchgehenden Bewegungstakt in die Ausgangsstellung zurückgefahren. Nach Bildung einer kompletten Packungsgruppe im Bereich des Packungsturms wird die Packungsgruppe abtransportiert, insbesondere durch einen in quergerichteter Ebene wirkenden Abschieber.

Weitere Einzelheiten der Erfindung werden nachfolgend anhand der Zeichnungen näher erläutert. Es zeigt:
- Fig. 1: eine offene Gebindepackung für Packungsgruppen in perspektivischer Darstellung,
- Fig. 2: eine Verpackungsmaschine für Zigaretten in schematischer Seitenansicht,
- Fig. 3 bis Fig. 7: eine Einzelheit III der Fig. 2, nämlich ein Aggregat zur Bildung von Packungsgruppen, in Seitenansicht, und zwar in verschiedenen Stellungen,
- Fig. 8: einen Querschnitt der Vorrichtung gemäß Fig. 6 in vertikaler Schnittebene VIII - VIII.

Fig. 1 zeigt als bevorzugtes Anwendungsbeispiel eine Gebindepackung für Zigaretten mit zwei Packungsgruppen 10 als Packungsinhalt. Jede Packungsgruppe 10 besteht aus mehreren übereinander angeordneten (Zigaretten-)Packungen 11, nämlich aus fünf übereinanderliegenden Packungen 11. Bei diesen handelt es sich um Packungen 11 des Typs Klappschachtel, die mit einer Frontseite nach oben gerichtet sind. Die Packungen 11 der beiden Packungsgruppen 10 liegen paarweise nebeneinander bzw. mit schmalen Seitenflächen aneinander.

Die Packungen 11 werden nach ihrer Fertigstellung in einem abschließenden Verpackungsvorgang mit einer Außenumhüllung aus Folie versehen. Fig. 2 zeigt schematisch den Folienpacker. Nach Anbringung dieser Außenumhüllung sind die Packungen 11 komplett fertiggestellt und werden einer Sammelstation 12 zugeführt zur Bildung der Packungsgruppen 10 aus (fünf) übereinander angeordneten Packungen 11.

Aus maschinen- bzw. fertigungstechnischen Gründen werden der Sammelstation 12 Teilgruppen 13 mit jeweils mehreren Packungen 11 zugeführt. Bei dem gezeigten Beispiel besteht jede Teilgruppe 13 aus zwei übereinander angeordneten Packungen 11. Diese werden in Dichtlage aufeinanderfolgend als Packungsstrang zur Sammelstation 12 transportiert.

Im Bereich der Sammelstation 12 werden die ankommenden Packungen 11 bzw. die Teilgruppen 13 in Querrichtung nacheinander verschoben unter Bildung der Packungsgruppe 10. Hierzu dient ein Packungsschieber, nämlich ein Packungsheber 14. Dieser ist auf-und abbewegbar. Als oberes Kopfstück ist an dem Packungsheber 14 eine Plattform 15 angeordnet, die annähernd die Abmessungen bzw. eine Aufnahmefläche aufweist, die geringfügig kleiner ist als die nach unten gerichtete Fläche der Packungen 11. Diese liegen mit großflächigen Packungsseiten aneinander.

Die Packungsgruppe 10 wird als aufrechter Packungsturm 17 gebildet, der taktweise durch Einführen weiterer Packungen 11 an einer Unterseite aufwärts bewegt wird, bis die einer Packungsgruppe 10 entsprechende Anzahl von Packungen 11 übereinander gesammelt ist (Fig. 5). Die Packungsgruppe 10 wird nun in Querrichtung abgefördert, und zwar durch einen quer zum Packungsheber 14 bewegbaren Abschieber 16. Die Packungsgruppe 10 wird von einem Abförderer übernommen, der aus einem oberen Gurt 18 und einem unteren Gurt 19 besteht. Zwischen diesen werden die Packungsgruppen 10 erfasst und in Dichtlage (Fig. 6) abtransportiert.

Eine Besonderheit ist die gesteuerte Bewegung des Packungshebers 14. Die Teilgruppen 13 werden durch taktweisen Transport nacheinander auf der Plattform 15 abgesetzt und dabei an einem gegenüberliegenden Anschlag ausgerichtet. Dieser ist als im Querschnitt U-förmige Brücke 20 ausgebildet, mit einem aufrechten Steg als Anschlag für die Teilgruppe 13.

Unabhängig von der Anzahl der Packungen 11 je Teilgruppe 13 wird der Packungsheber 14 stets nur um eine Hubstrecke aufwärts bewegt, die der Abmessung, nämlich Höhe, einer Packung 11 entspricht. Bei Teilgruppen 13 aus zwei Packungen 11 sind demnach zwei Hubschritte des Packungshebers 14 erforderlich, um die komplette Teilgruppe 13 in den Packungsturm 17 einzuführen bzw. mit den dort vorhandenen Packungen 11 zu vereinigen. Wenn die komplette Teilgruppe 13 in den Packungsturm 17 eingeführt ist, wird der Packungsheber 14 in einem Abwärtshub in die Ausgangsstellung zurückbewegt (Fig. 7). Der Packungsheber 14 wird demnach konstant um denselben Hub aufwärts bewegt. Dadurch ist es möglich, ohne komplexe Steuereinrichtungen eine Packungsgruppe 10 zu bilden, bei der die Anzahl an Packungen 11 ein nicht ganzzahliges Vielfaches der Teilgruppe 13 ist.

Der Hubantrieb des Packungshebers 14 kann auf verschiedene Weise ausgeführt sein. Vorteilhaft ist ein Kurventrieb mit drei Stellungen und einem Antrieb durch Servomotor.

Bei Erreichen der einer Packungsgruppe 10 entsprechenden Anzahl an Packungen 11 im Packungsturm 17 wird der Packungsheber 14 hinsichtlich weiterer Aufwärtsbewegung angehalten (Fig. 5). Es wird nun die Packungsgruppe 10 abgefördert, wobei eine untere Packung 11 der Teilgruppe 13 auf dem Packungsheber 14 zurückgehalten wird. Der winkelförmig ausgebildete Abschieber 16 erfasst lediglich die der Packungsgruppe 10 entsprechende Anzahl an Packungen 11. Die untere Packung 11 liegt während der Abschubbewegung am Anschlag, nämlich an der Brücke 20, an. Diese weist einen oberen, horizontalen Schenkel auf, der eine Lücke bis zum unteren Gurt 19 überbrückt.

Nach Ausführung der Abschubbewegung, nämlich in der Endstellung nach Einführen der Packungsgruppe 10 in den Bereich des Abförderers 17 (Fig. 6), wird der Abschieber 16 aufwärts bewegt (Bewegungsbahn in Fig. 6). In einer Stellung oberhalb des Packungsturms 17 kehrt der Abschieber 16 in die Ausgangsstellung zurück (Fig. 7). Die auf dem Packungsheber 14 verbliebene Packung 11 kann bereits in den Packungsturm 17 eingeführt werden, wenn der Abschieber 16 diesen bei der Abschubbewegung verlassen hat.

Der Packungsturm 17 besteht aus Organen zur zeitweiligen Fixierung der Packungen 11 während der Bildung der Packungsgruppe 10. Der Packungsturm 17 weist zu diesem Zweck einander gegenüberliegende elastische bzw. verformbare Halteorgane auf, die die Packungen an einander gegenüberliegenden Stirn- und Bodenseiten erfassen. Es handelt sich dabei um aufrechte Bürsten 21, 22, bei deren Abstand (der Borsten) voneinander etwas geringer sind als die Längsabmessungen der Packungen 11. Darüber hinaus sind an der Unterseite des Packungsturms 17 bewegbare Stützorgane wirksam. Es handelt sich dabei um winkelförmige Tragorgane 23, 24, auf deren quergerichteten Tragschenkeln jeweils die untere Packung 11 der Packungsgruppe 10 aufliegt. Die Tragorgane 23, 24 sind querbewegbar. Zur Einführung einer weiteren Packung 11 in den Packungsturm werden die Tragorgane 23, 24 zeitweilig auseinander bewegt, sodass die Hubbewegung des Packungshebers 14 erfolgen kann.

Die Bildung der Packungsgruppe 10 wird durch einfache Überwachungsorgane, nämlich durch Sensoren 25, 26 überwacht. Es kann sich dabei um eine Lichtschranke handeln. Sobald die der Packungsgruppe 10 entsprechende Anzahl von Packungen 11 angesammelt ist, wird über die Sensoren 25, 26 die weitere Hubbewegung des Packungshebers 14 unterbunden, sodass die fertige Packungsgruppe 10 abgefördert werden kann.

Die Steuerung des Packungshebers 14 kann alternativ auch in der Weise durchgeführt werden, dass jeweils in entsprechenden Hubbewegungen des Packungshebers 14 komplette Teilgruppen 13 in einem Takt in den Packungsturm eingefördert werden. Wenn zur Vervollständigung der Packungsgruppe 10 lediglich eine einzelne Packung 11 erforderlich ist, wird der Packungsheber 14 nur noch um den Hub entsprechend einer einzelnen Packung 11 bewegt.

### Bezugszeichenliste:

- 10: Packungsgruppe
- 11: Packung
- 12: Sammelstation
- 13: Teilgruppe
- 14: Packungsheber
- 15: Plattform
- 16: Abschieber
- 17: Abförderer/Packungsturm
- 18: Gurt
- 19: Gurt
- 20: Brücke
- 21: Borsten
- 22: Borsten
- 23: Tragorgan
- 24: Tragorgan
- 25: Sensor
- 26: Sensor

## Patentansprüche

1. Verfahren zur Bildung von Gruppen aus Gegenständen, insbesondere von Packungsgruppen (10) aus mehreren übereinander angeordneten Packungen (11), die als Teilgruppen (13) aus jeweils mindestens zwei Packungen (11) auf einem auf- und abbewegbaren Packungsheber (14) abgelegt und durch diesen einem Packungsturm (17) zugeführt werden zur Bildung einer Packungsgruppe (10), **gekennzeichnet durch** folgende Merkmale:
a) die Teilgruppen (13) bestehen aus jeweils mindestens zwei übereinander angeordneten Packungen (11) und die zu bildende Packungsgruppe (10) besteht aus einem nicht ganzzahligen Vielfachen der Teilgruppe (13),
b) der Packungsheber (14) wird stets um einen der Abmessung bzw. Höhe einer Packung (11) entsprechenden Hub aufwärts bewegt, bis die Packungen (11) der Teilgruppen (13) in den Packungsturm (17) eingeführt sind,
c) bei Erreichen der der Packungsgruppe (10) entsprechenden Anzahl von Packungen (11) im Packungsturm (17) wird der Packungsheber (14) angehalten und die Packungsgruppe (10) aus dem Packungsturm (17) abgefördert,
d) sofern nach Abfördern der Packungsgruppe (10) aus dem Bereich des Packungsturms (17) Packungen (11) auf dem Packungsheber liegen, ist dieser erneut aufwärtsbewegbar entsprechend der Abmessung einer Packung (11), um die auf dem Packungsheber (14) verbliebenen Packungen (11) in den Packungsturm (17) für eine neue Packungsgruppe (10) einzuführen.

2. Verfahren nach Anspruch 1, **dadurch gekennzeichnet, dass** der Packungsheber (14) nach Einführung der Packungen (11) einer Teilgruppe (13) in den Packungsturm (14) in einem durchgehenden Abwärtshub in die Ausgangsstellung zurückgefahren wird.

3. Vorrichtung zur Bildung von Gruppen aus Gegenständen, insbesondere von Packungsgruppen (10) aus mehreren übereinander angeordneten Packungen (11), die als Teilgruppen (13) aus jeweils mindestens zwei Packungen (11) einer Sammelstation (12) zuführbar und auf einem auf- und abbewegbaren Packungsheber (14) ablegbar sind, der die Teilgruppe (13) zur Bildung einer Packungsgruppe (10) in einen Packungsturm (17) durch Aufwärtsbewegen einführt, **gekennzeichnet durch** folgende Merkmale:
a) die auf dem Packungsheber (14) ablegbaren Teilgruppen (13) bestehen aus jeweils mindestens zwei übereinander liegenden Packungen (11),
b) der Packungsheber (14) ist in Hubtakten entsprechend der Abmessung bzw. der Höhe einer Packung (11) aufwärts bewegbar unter Einführung jeweils einer Packung (11) in den Packungsturm (17),
c) bei Erreichen der Packungsgruppe (10) aus einer einem nicht ganzzahligen Vielfachen einer Teilgruppe (13) entsprechenden Anzahl von Packungen (11) im Packungsturm (17) ist die Packungsgruppe (10) **durch** einen Abschieber (16) in Querrichtung vom ruhenden Packungsheber (14) abschiebbar,
d) nach Abfördern der Packungsgruppe (10) ist der Packungsheber (14) erneut entsprechend der Abmessung einer Packung (11) anhebbar zum Einführen von auf dem Packungsheber (14) verbliebenen Packungen (11) in den Packungsturm (17) zur Bildung einer neuen Packungsgruppe (10).

4. Vorrichtung nach Anspruch 3, **dadurch gekennzeichnet, dass** die Bildung der Packungsgruppe (10) im Packungsturm (17) durch Sensoren (25, 26) abtastbar ist und dass die Aufwärtsbewegung des Packungshebers (14) zeitweilig arretierbar ist nach Bildung einer Packungsgruppe (10) im Packungsturm (17).

5. Vorrichtung nach Anspruch 3 oder 4, **dadurch gekennzeichnet, dass** die im Packungsturm (17) gebildete Packungsgruppe (10) durch einen querbewegbaren Abschieber (16) von dem Packungsheber (14) bzw. einer auf dem Packungsheber (14) verbleibenden Packung (11) abschiebbar ist zu einem Abförderer (18, 19).

6. Vorrichtung nach Anspruch 5 oder einem der weiteren Ansprüche, **dadurch gekennzeichnet, dass** zwischen dem Packungsheber (14) bzw. einer Plattform (15) desselben und dem Abförderer bzw. einem Gurt (19) desselben eine Brücke (20) gebildet ist mit einem horizontalen Schenkel zwischen Packungsheber (14) und Gurt (19) sowie mit einem aufrechten Steg als Anschlag für die dem Packungsheber (14) zugeführten bzw. auf diesem ruhenden Packungen (11).

## Claims

1. Method of forming groups of articles, in particular pack groups (10) made up of a plurality of packs (11) which are arranged one above the other and are deposited, in the form of sub-groups (13) made up of in each case at least two packs (11), on a pack-lifting means (14), which can be moved up and down, and are fed, by this pack-lifting means, to a pack tower (17) in order to form a pack group (10), **characterized by** the following features:
a) the sub-groups (13) each comprise at least two packs (11) arranged one above the other, and the pack group (10) which is to be formed comprises a multiple of the sub-group (13) which is not a whole number,
b) the pack-lifting means (14) is constantly moved upwards by a displacement distance corresponding to the dimensioning and/or height of a pack (11), until the packs (11) of the sub-groups (13) have been introduced into the pack tower (17),
c) upon reaching the number of packs (11) in the pack tower (17) which corresponds to the pack group (10), the pack-lifting means (14) is stopped and the pack group (10) is removed from the pack tower (17),
d) if, following removal of the pack group (10) from the region of the pack tower (17), packs (11) are located on the pack-lifting means, the latter can be moved upwards anew corresponding to the dimensioning of a pack (11) in order for the packs (11) remaining on the pack-lifting means (14) to be introduced into the pack tower (17) for a new pack group (10).

2. Method according to Claim 1, **characterized in that**, following introduction of the packs (ii) of a sub-group (13) into the pack tower (17), the pack-lifting means (14) is moved back into the starting position by a continuous downward displacement movement.

3. Apparatus for forming groups of articles, in particular pack groups (10) made up of a plurality of packs (11) which are arranged one above the other and, in the form of sub-groups (13) made up of in each case at least two packs (11), can be fed to a collecting station (12) and deposited on a pack-lifting means (14) which can be moved up and down and by means of which the sub-group (13) is introduced into a pack tower (17) by upward movement in order to form a pack group (10), **characterized by** the following features:
a) the sub-groups (13), which can be deposited on the pack-lifting means (14), each comprise at least two packs (11) located one above the other,
b) the pack-lifting means (14) can be moved upwards in displacement cycles corresponding to the dimensioning and/or the height of a pack (11), with in each case one pack (11) being introduced into the pack tower (17) in the process,
c) when the pack group (10) made up of a number of packs (11) which corresponds to a multiple of a sub-group (13) which is not a whole number is achieved in the pack tower (17), the pack group (10) can be pushed off transversely from the resting pack-lifting means (14) by a pushing-off means (16),
d) following removal of the pack group (10), the pack-lifting means (14) can be raised anew corresponding to the dimensioning of a pack (11) in order for packs (11) remaining on the pack-lifting means (14) to be introduced into the pack tower (17) in order to form a new pack group (10).

4. Apparatus according to Claim 3, **characterized in that** the formation of the pack group (10) in the pack tower (17) can be sensed by sensors (25, 26), and **in that** the upward movement of the pack-lifting means (14) can be arrested temporarily following formation of a pack group (10) in the pack tower (17).

5. Apparatus according to Claim 3 or 4, **characterized in that** the pack group (10) formed in the pack tower (17) can be pushed off from the pack-lifting means (14), or a pack (11) remaining on the pack-lifting means (14), onto a removal conveyor (18, 19) by a transversely movable pushing-off means (16).

6. Apparatus according to Claim 5 or one of the further claims, **characterized in that** a bridge (20) is formed between the pack-lifting means (14), or a platform (15) of the same, and the removal conveyor, or a belt (19) of the same, this bridge having a horizontal leg between the pack-lifting means (14) and belt (19) and an upright web as a stop for the packs (11) which are fed to the pack-lifting means (14) and/or rest thereon.

## Revendications

1. Procédé pour former des groupes d'objets, notamment des groupes d'emballages (10), constitués de plusieurs emballages (11) empilés les uns sur les autres, qui sont déposés sous forme de groupes partiels (13) constitués à chaque fois d'au moins deux emballages (11) sur un dispositif de levage d'emballages (14) pouvant être déplacé vers le haut et vers le bas, et qui sont acheminés par celui-ci à une tour d'emballage (17) pour former un groupe d'emballages (10), **caractérisé en ce que** :
a) les groupes partiels (13) se composent chacun d'au moins deux emballages (11) empilés l'un sur l'autre et le groupe d'emballages à former (10) se compose d'un multiple non entier des groupes partiels (13),
b) le dispositif de levage d'emballages (14) est toujours déplacé vers le haut suivant une course correspondant aux dimensions ou à la hauteur d'un emballage (11), jusqu'à ce que les emballages (11) des groupes partiels (13) soient introduits dans la tour d'emballage (17),
c) une fois que le nombre d'emballages (11) correspondant au groupe d'emballages (10) est atteint dans la tour d'emballage (17), le dispositif de levage d'emballages (14) est arrêté et le groupe d'emballages (10) est transporté hors de la tour d'emballage (17),
d) s'il reste après le transport du groupe d'emballages (10) hors de la région de la tour d'emballage (17) des emballages (11) sur le dispositif de levage d'emballages, celui-ci peut à nouveau être déplacé vers le haut d'une manière correspondant aux dimensions d'un emballage (11), pour introduire les emballages (11) restant sur le dispositif de levage d'emballages (14) dans la tour d'emballage (17) pour constituer un nouveau groupe d'emballages (10).

2. Procédé selon la revendication 1, **caractérisé en ce que** le dispositif de levage d'emballages (14) est ramené dans la position de départ dans une course d'abaissement continue après l'introduction des emballages (11) d'un groupe partiel (13) dans la tour d'emballage (14).

3. Dispositif pour former des groupes d'objets, notamment des groupes d'emballages (10), constitués de plusieurs emballages (11) empilés les uns sur les autres, qui peuvent être acheminés sous forme de groupes partiels (13) constitués chacun d'au moins deux emballages (11) à un poste de collecte (12), et qui peuvent être déposés sur un dispositif de levage d'emballages (14) pouvant être déplacé vers le haut et vers bas, lequel introduit le groupe partiel (13) dans une tour d'emballage (17) par déplacement vers le haut pour former un groupe d'emballages (10), **caractérisé en ce que** :
a) les groupes partiels (13) pouvant être déposés sur le dispositif de levage d'emballages (14) se composent chacun d'au moins deux emballages empilés l'un sur l'autre (11),
b) le dispositif de levage d'emballages (14) peut être déplacé dans des cycles de levage d'une manière correspondant aux dimensions ou à la hauteur d'un emballage (11) en introduisant à chaque fois un emballage (11) dans la tour d'emballage (17),
c) une fois que le groupe d'emballages (10) constitué d'un nombre d'emballages (11) correspondant à un multiple non entier d'un groupe partiel (13) a atteint la tour d'emballage (17), le groupe d'emballages (10) peut être enlevé par un dispositif d'enlèvement (16) dans la direction transversale depuis le dispositif de levage d'emballages au repos (14),
d) une fois que le groupe d'emballages (10) a été enlevé, le dispositif de levage d'emballages (14) peut à nouveau être soulevé d'une manière correspondant aux dimensions d'un emballage (11) pour l'introduction d'emballages (11) étant restés sur le dispositif de levage d'emballages (14) dans la tour d'emballage (17) afin de former un nouveau groupe d'emballages (10).

4. Dispositif selon la revendication 3, **caractérisé en ce que** la formation du groupe d'emballages (10) dans la tour d'emballage (17) peut être détectée par des capteurs (25, 26) et **en ce que** le mouvement d'abaissement du dispositif de levage d'emballages (14) peut être arrêté temporairement après la formation d'un groupe d'emballages (10) dans la tour d'emballage (17).

5. Dispositif selon la revendication 3 ou 4, **caractérisé en ce que** le groupe d'emballages (10) formé dans la tour d'emballage (17) peut être envoyé vers un dispositif de transport (18, 19) par un dispositif d'enlèvement (16) déplaçable transversalement depuis le dispositif de levage d'emballages (14) ou depuis un emballage (11) subsistant sur le dispositif de levage d'emballages (14).

6. Dispositif selon la revendication 5 ou l'une quelconque des autres revendications, **caractérisé en ce qu'**entre le dispositif de levage d'emballages (14) ou une plate-forme (15) de ce dispositif et le dispositif de transport ou une courroie (19) de celui-ci, est formé un pont (20) avec une branche horizontale entre le dispositif de levage d'emballages (14) et la courroie (19), ainsi qu'avec une nervure verticale servant de butée pour les emballages (11) acheminés au dispositif de levage d'emballages (14) ou reposant sur celui-ci.
